# EUROPÄISCHE PATENTSCHRIFT

(11) **EP 2 013 438 B1**
(45) Veröffentlichungstag und Bekanntmachung des Hinweises auf die Patenterteilung: **28.04.2010**
(21) Anmeldenummer: 07722759.3
(22) Anmeldetag: 19.01.2007
(51) Int. Cl.: E21B 7/04

(54) **VERFAHREN UND VORRICHTUNGEN ZUR GRABENLOSEN VERLEGUNG VON ROHRLEITUNGEN**
METHOD AND DEVICES FOR TRENCHLESS PIPELINE LAYING
PROCÉDÉ ET DISPOSITIFS DE POSE SANS TRANCHÉDE CONDUITES

(30) Priorität: 28.04.2006 DE 102006020339
(43) Veröffentlichungstag der Anmeldung: 14.01.2009
(73) Patentinhaber: Herrenknecht AG, 77963 Schwanau (DE)
(72) Erfinder: KÖGLER, Rüdiger, 26670 Nordgeorgsfehn (DE)
(74) Vertreter: Wetzel, Philipp
(86) Internationale Anmeldenummer: PCT/EP2007/000460
(87) Internationale Veröffentlichungsnummer: WO 2007/124789

(56) Entgegenhaltungen:
- EP-A- 1 126 130
- WO-A-2006/014417
- US-A- 4 121 673
- US-A1- 2002 195 255

## Beschreibung

### Technisches Gebiet

Die vorliegende Erfindung betrifft ein Verfahren sowie dabei einsetzbare Vorrichtungen zur grabenlosen Verlegung von Rohrleitungen im Boden.

### Stand der Technik

In der Vergangenheit wurden zahlreiche Verfahren und Vorrichtungen entwickelt, um Rohrleitungen grabenlos im Boden zu verlegen und somit sensible Bereiche an der Geländeoberfläche zu unterqueren, für die eine Verlegung im offenen Rohrgraben aus technischen, ökologischen, rechtlichen oder wirtschaftlichen Gründen nicht möglich oder angeraten erschien. Dies kann z.B. dort der Fall sein, wo die Oberfläche im Verlegungsbereich mit schweren Baumaschinen nicht befahren werden kann (z.B. Moore, Gewässer) oder wo aus ökologischer Sicht keine Baugenehmigung erteilt werden kann (z.B. in Naturschutzgebieten) oder wo der Einsatz der konventionellen Verlegetechniken zu teuer würde (z.B. bei großen Verlegetiefen und hohem Grundwasserstand).

In der Literatur finden sich umfassende Werke zu den bereits eingesetzten und erprobten Verlegeverfahren (z.B. Stein, D., Grabenloser Leitungsbau, 2003 Emst & Sohn Verlag für Architektur und technische Wissenschaften GmbH & Co. KG, Berlin, ISBN 3-433-01778-6*).* Dabei hat sich eine Einteilung der Verfahren an Hand der Steuerbarkeit (gesteuerte/ungesteuerte Verfahren), der Bodenbehandlung (Bodenverdrängung/Bodenentnahme), des Bohrkleintransports (mechanisch, hydraulisch) sowie der Anzahl der Arbeitsschritte (Pilotbohrung, Aufweitbohrung, Einzieh- bzw. Einschubvorgang) bewährt. Weitere Unterscheidungsmerkmale sind z.B. die grundsätzliche geometrische Ausbildung der Bohrachse (geradlinig, gekrümmt) sowie die mittels des jeweiligen Verfahrens zu verlegenden Rohrmaterialien (z.B. Beton, PE, Guss, Stahl etc.). Außerdem sind auch die erreichbaren Bohrungsdimensionen (Länge, Durchmesser, Volumen) mitunter schon geeignet, bestimmte Verfahren der gleichen oder einer anderen Gruppe von Verfahren zuzuordnen.

Ein aus dem Stand der Technik bekanntes Verfahren ist die gesteuerte Horizontalbohrtechnik (Spülbohrverfahren, Horizontal Directional Drilling, HDD). EP-A-1 126 130 offenbart ein solches Verfahren zum grabenlosen Verlegen von Rohren entlang einer vorgegeben Bohrlinie. Dafür wird eine Pilotbohrung erstellt, und eine Rohrleitung mit einer Bohrvorrichtung und dem Bohrstrang der Pilotbohrung verbunden und mittels einer Vorschubvorrichtung und dem Ziehen des Bohrstrangs der Pilotbohrung wird die Rohrleitung eingebracht. Die Richtung wird dabei durch den Bohrstrang vorgegeben. Mit diesem dreiphasigen Verfahren (Pilotbohrung, Aufweitbohrung, Einziehvorgang) lassen sich ausschließlich zugfeste Rohrleitungen (z.B. aus Stahl, PE oder Guss) verlegen. Die geometrischen Verlegeleistungen liegen bei über 2.000 m und die erreichbaren Rohrdurchmesser bei maximal ca. 1.400 mm.

Obwohl sich die steuerbare Horizontalbohrtechnik weltweit als zuverlässige Verlegemethode in geeigneten Bodenformationen erwiesen hat, sind dennoch einige ökologische, technische und ökonomische Nachteile festzustellen.

So sind für die Durchführung der Arbeiten geeignet große Arbeitsflächen (einige tausend Quadratmeter) auf beiden Seiten des zu unterquerenden Hindernisses erforderlich (so genannte Rigsite und Pipesite). Diese Flächen sind insbesondere in ökologisch sensiblen Gebieten nicht immer vorhanden oder implizieren bei Nutzung einen entsprechend negativen Einfluss auf die Umwelt.

Ein weiteres bekanntes Verfahren ist das Microtunneling (MT). Hierbei wird in der Regel aus einem Startschacht oder einer Startbaugrube heraus eine gesteuerte, mitunter gekrümmte Bohrung zu einem Zielschacht oder einer Zielbaugrube erstellt. Charakteristisch für dieses Verfahren ist, dass Pilotbohrung, Aufweitbohrung und Einschubvorgang der Rohre in einem einzigen Arbeitsschritt verwirklicht werden. Dieser kombinierte Arbeitsschritt wird grundsätzlich schiebend bzw. drückend aus dem Startschacht bzw. der Startbaugrube heraus durchgeführt und die nicht zugfest miteinander verbundenen Vortriebsrohre entsprechen in der Regel gleichzeitig den zu verlegenden Produktrohren. Mit dem MT-Verfahren können Bohrungslängen über 500 m und Bohrlochdurchmesser von mehr als 2.000 mm erreicht werden. Ein solches Verfahren ist aus US 4 121 673 A, dass der nächstliegende Stand der Technik angesehen wird, bekannt. Dort wird eine Unterquerung eines Flusses mittels des Microtunneling mit einer steuerbaren Bohrvorrichtung hergestellt. Die Bohrkraft wird über gebogene Betonabschnitte mittels eines Pressrahmens aus die Bohrvorrichtung aufgebracht und die Betonabschnitte werden dabei einzeln eingepresst. Es wird durch das Einbringen der Betonabschnitte ein Schutztunnel verlegt, in den dann später eine Rohrleitung eingebracht wird.

Ein Nachteil dieses Verfahrens ist z.B. darin zu sehen, dass die Vortriebsrohre, die gewöhnlich aus Beton hergestellt sind, in der Bohrung verbleiben, was hohe Kosten für das Herstellen der Bohrung bewirkt. Die Verwendung von Stahl- oder PE-Rohren ist beim MT zwar prinzipiell möglich, jedoch auf Grund der damit verbundenen technischen Schwierigkeiten unüblich. PE-Rohre weisen z.B. eine sehr geringe Druckfestigkeit auf und begrenzen damit direkt die mögliche Verlegereichweite. Stahlrohre sind zwar axial hoch zu belasten, müssen aber ebenfalls im Startbereich Rohr für Rohr eingebaut und dabei miteinander verschweißt werden. Ein Einsatz für Hochdruckrohrleitungen als Öl- oder Gaspipeline ist auf diese Weise nicht möglich.

Weiterhin ist aus WO-A-2006/014417 ein Bohrverfahren zum Bohren einer horizontalen, oberflächennahen Bohrung als gerichtete Bohrung zu einer Zielgrube bekannt. Zum Einsatz kommt ein zweischalig aufgebauter, flexibler Bohrstrang. Der Bohrstrang ist aufgetrommelt und wird gemäß dem Coil tubing Verfahren während des Bohrfortschritts abgetrommelt. Der innere Teil des Bohrstrangs dient zur Übertragung eines Drehmoments auf das im Bohrloch befindliche Bohrwerkzeug. Der äußere Teil des Bohrstrangs dient zum Lenken der Bohrung. An der sich im Bohrloch befindlichen Seite des Bohrstrangs ist ein Bohrwerkzeug angeflanscht. Der Antrieb erfolgt über den inneren Teil des Bohrstrangs. Zum Vorschieben ist eine Vorschubvorrichtung Übertage vorgesehen. Zwischen den Bohrstrangteilen ist Bohrflüssigkeit vorgesehen. Der äußere Teil kann aus Polyethylen hergestellt sein. Der innere Teil ist als Stahlfederkonstruktion um einen flexiblen Kern vorgesehen.

US-A-2002/195255 offenbart eine Bohrvorrichtung zum Erstellen von abgelenkten Tiefbohrungen, bei der der Bohrstrang flexibel ist und aufgetrommelt vorliegt. Der Bohrstrang wird ebenfalls gemäß dem Coil tubing Verfahren während des Bohrfortschritts abgetrommelt. Am Ende des Bohrstrangs ist eine Bohrvorrichtung vorgesehen. Die Bohrvorrichtung ist im Bohrloch mit einem hydraulischen Antrieb versehen. Der Bohrstrang wird während des Bohrens vorgeschoben, bis die Zielposition oder die Lagerstätte erreicht ist. Coil-Tubing-Verfahren haben zwar einen Bohrstrang, der in einem Stück vorbereitet ist, dieser eignet sich aber nicht als Produktrohrleitung. Weiterhin ist der Durchmesser des Bohrstrangs begrenzt

### Darstellung der Erfindung

Der vorliegenden Erfindung liegt die Aufgabe zu Grunde ein Verfahren und eine Vorrichtung zu schaffen, mit der eine grabenlose Verlegung von Druckrohrleitungen zu besonders ökologischen und ökonomischen Bedingungen möglich ist, und womit die zuvor genanten Nachteile im Wesentlichen überwunden werden.

Die Aufgabe wird hinsichtlich des Verfahrens gelöst durch ein Verfahren zum Verlegen von Rohren mit den Merkmalen des Anspruchs 1. Hinsichtlich der Vorrichtung wird die Aufgabe durch die Merkmale des Anspruchs 4 gelöst. Vorteilhafte Ausgestaltungen der Erfindung ergeben sich aus den Unteransprüchen.

Durch das einstückige Verlegen der Rohleitung, bei der es sich um die spätere Produktionsleitung handelt, kann im Vorfeld eine Qualitätsprüfung vorgenommen werden, da die Rohrleitung in Gänze fertig gestellt ist, bevor mit dem Verlegen begonnen wird. Es kann eine Druckprüfung und insbesondere eine Prüfung der Stöße wie der Umhüllung als auch eine Versiegelung der Stöße vorgenommen werden. Durch das erfindungsgemäße Verfahren ist es nun möglich, eine zertifizierte und geprüfte Produktleitung kostengünstig und schnell einzubringen.

Dadurch, dass der Außendurchmesser der Bohrvorrichtung gemäß Patentanspruch 2 größer ist, als die Rohrleitung wird zusätzlich gewährleistet, dass die Umhüllung der Rohrleitung möglichst wenig belastet wird.

Das Verfahren gemäß Patentanspruch 3 ermöglicht ein schnelles und damit kostengünstiges Verlegen, da Rüstzeiten, wie sie beispielsweise beim Microtunneling 50% der Betriebszeit einer Bohr- und Verlegeanlage ausmachen können, nahezu gänzlich vermieden werden.

Der Vorteil der Bohrvorrichtung gemäß Patentanspruch 4 ist, dass es durch den Schneidring möglich ist, im Fall eines Notwendigwerdens des Zurückziehens des Rohrleitungsstrangs während des Bohrens beispielsweise aufgrund von Gesteinsschwierigkeiten, Nachfall oder Durchmesserabsenkungen des Bohrlochs Beschädigungen der Rohrleitung zu vermeiden. Des Weiteren ermöglichen die in bevorzugter Weise separat vorgesehenen Vor-Ort-Antriebe des Schneidwerkzeugs und des Schneidrings ein optimales Anpassen der jeweiligen Vortriebsparameter in jede Richtung.

Eine Ausführungsform gemäß Patentanspruch 5 ermöglicht eine optimale Anordnung des Schneidrings an der Bohrvorrichtung und einen optimalen Einsatz des Schneidrings für die Verwendung bei einem Einsatz zur Durchführung des erfindungsgemäßen Verfahrens. Patentanspruch 6 zeigt eine vorteilhafte Ausführung zum erreichen der Steuerbarkeit des Bohrkopfes. Der vorteilhafterweise integrierte Brecher gemäß Patentanspruch ermöglicht eine bessere Abfuhr des Bohrkleins, da das Bohrklein größenhomogenisiert nach dem Brechen zur Abförderung vorliegt. Der Einsatz von Hochdruckdüsen gemäß Patentanspruch 8 ermöglicht einen besonders effizienten und hinsichtlich material- und Verschleißkosten kostengünstigen Gesteinsabtrag während des Bohrens. Das Auffüllen des Ringraums zwischen Bohrlochwand und Rohrleitung bewirkt neben der Funktion des Offenhaltens des Bohrlochs auch eine Schmierung zwischen Bohrloch und Umhüllung der Rohrleitung, wodurch sich die Rohrleitung mit geringerem Kraftaufwand und damit kostengünstiger in die fortschreitende Bohrung verlegen lässt.

Bei einer bevorzugten Ausführungsform des erfindungsgemäßen Verfahrens wird eine Rohrleitung von einem Startpunkt unter einem Hindernis zu einem Zielpunkt verlegt, wobei die Erstellung des Bohrlochs und die Verlegung der an der Geländeoberfläche in einem Stück vorgefertigten Rohrleitung in einem Arbeitsschritt ausgeführt werden, sich am vorderen Ende der Rohrleitung eine steuerbare Bohrvorrichtung befindet, eine nahe dem Startpunkt angebrachte Schubvorrichtung von außen auf die Rohrleitung Schubkräfte ausübt und dadurch die Rohrleitung vom Start- zum Zielpunkt geschoben wird, wobei gleichzeitig die für den Bohrvorgang erforderlichen Andruckkräfte ausgeübt werden, der während des Bohrvorgangs von der Bohrvorrichtung gelöste Boden entnommen und über eine Förderleitung im Inneren der Rohrleitung hydraulisch aus dem Bohrloch gefördert wird und der während des Verlegevorgangs entstehende Ringraum zwischen Rohrleitung und Bohrlochwand kontinuierlich mit einer geeigneten Bohrspülung gefüllt wird.

Die Kombination dieser Merkmale wird von keinem der existierenden Verfahren erfüllt.

Bei Einsatz des erfindungsgemäßen Verfahrens können somit in einem Stück vorgefertigte (Druck)-Rohrleitungen zu optimierten ökologischen und ökonomischen Bedingungen im Boden verlegt werden.

### Kurze Beschreibung der Zeichnungen

Im Folgenden wird die Erfindung anhand von Ausführungsbeispielen näher beschrieben. Die Zeichnungen zeigen in
Fig. 1 eine schematische Darstellung von prinzipiellen Einsatzmöglichkeiten des erfindungsgemäßen Verfahrens, und zwar in Teil
   a) eine Bohrlinie von einer Baugrube unter einem Hindernis zu einer Baugrube
   b) eine Bohrlinie von einer Baugrube unter einem Hindernis zu einem Schacht
   c) eine Bohrlinie von einer Baugrube unter einer Uferlinie zu einem Zielpunkt am Gewässerboden
Fig. 2 eine prinzipielle Darstellung des erfindungsgemäßen Verfahrens bei einer Bohrlinie von einer Baugrube unter einem Hindernis zu einer Baugrube, und zwar in Teil
   a) prinzipielle Darstellung der Montage der Bohrvorrichtung an die vorbereitete Rohrleitung
   b) prinzipielle Darstellung der Verlegung der Rohrleitung
   c) prinzipielle Darstellung der Erreichung des Zielpunkts mit der Bohrvorrichtung
   d) prinzipielle Darstellung des Rückzugs der Demontage der Bohrvorrichtung sowie ggf. Einkürzung der Rohrleitung am Startpunkt
Fig. 3 eine prinzipielle Darstellung des erfindungsgemäßen Verfahrens bei einer Bohrlinie von einer Baugrube unter einer Uferlinie zu einem Zielpunkt am Gewässerboden, und zwar in Teil
   a) prinzipielle Darstellung der Montage der Bohrvorrichtung an die vorbereitete Rohrleitung
   b) prinzipielle Darstellung der Verlegung der Rohrleitung
   c) prinzipielle Darstellung der Erreichung des Zielpunkts mit der Bohrvorrichtung
   d) prinzipielle Darstellung des Rückzugs der Demontage der Bohrvorrichtung sowie ggf. Einkürzung der Rohrleitung am Startpunkt
Fig.4 eine prinzipielle Darstellung der wesentlichen maschinentechnischen Komponenten des erfindungsgemäßen Verfahrens

### Bester Weg zur Ausführung der Erfindung

Nachfolgend werden das erfindungsgemäße Verfahren sowie die dabei einsetzbaren Vorrichtungen für typische Anwendungsfälle beispielhaft und detailliert beschrieben.

### Beispiel 1

Im ersten Beispiel (siehe Fig. 2a - 2d) befindet sich der Startpunkt 1 in einer Startbaugrube 2 und der Zielpunkt 3 in einer Zielbaugrube 4.

Zunächst wird in der Startbaugrube 1 eine Bohrvorrichtung 6 vorbereitet und mit der Rohrleitung 8 verbunden. Gleichzeitig wird die Schubvorrichtung 5 positioniert und verankert. Bei der Bohrvorrichtung 6 handelt es sich im Wesentlichen um eine übliche Microtunnel-Bohrvorrichtung bzw. Rohrvortriebs-Vorrichtung (Fig. 2a).

Unter Rohrleitung wird in dieser ganzen Anmeldung eine Leitung aus Rohren verstanden, die als ganze Leitung ein Produkt wie Gas oder Öl, auch unter Hochdruckbedingungen, leitet, im Gegensatz zu einer das Bohrloch stützenden Leitung wie beim Microtunneling oder Vortriebsrohren oder Bohrgestänge.

Mit Hilfe der Bohrvorrichtung 6 wird eine Bohrung entlang einer vorgegebenen Bohrlinie 7 unter einem Hindernis 9 aufgefahren, wobei die Bohrvorrichtung 6 von der Schubvorrichtung 5 über die Rohrleitung 8 mit der für den Bohrvorgang erforderlichen Andruckkraft beaufschlagt wird. Die Vermessung der Position der Bohrvorrichtung 6 und die Steuerung desselben entlang der vorgegebenen Bohrlinie 7 erfolgen ebenfalls gemäß den gängigen Techniken des gesteuerten Rohrvortriebs (Fig. 2b).

Der Bohrvorgang entlang der Bohrlinie 7 wird solange fortgesetzt, bis die Bohrvorrichtung 6 den Zielpunkt 3 in der Zielbaugrube 4 erreicht hat (Fig. 2c).

Nun werden in einem abschließenden Arbeitsschritt die Bohrvorrichtung 6 von der Rohrleitung 8 entfernt und die Schubvorrichtung 5 demontiert und entfernt. Falls erforderlich wird die Rohrleitung 8 im Bereich der Startbaugrube 2 eingekürzt (Fig. 2d).

### Beispiel 2

Im zweiten Beispiel (siehe Fig. 3a - 3d) befindet sich der Startpunkt 1 in einer Startbaugrube 2 und der Zielpunkt 3 in einer Zielbaugrube 4.

Zunächst wird in der Startbaugrube 1 eine Bohrvorrichtung 6 vorbereitet und mit der Rohrleitung 8 verbunden. Gleichzeitig wird die Schubvorrichtung 5 positioniert und verankert. Bei der Bohrvorrichtung 6 handelt es sich im Wesentlichen um eine übliche Microtunnel-Bohrvorrichtung bzw. Rohrvortriebs-Vorrichtung (Fig. 3a).

Mit Hilfe der Bohrvorrichtung 6 wird eine Bohrung entlang einer vorgegebenen Bohrlinie 7 unter einem Hindernis 9 aufgefahren, wobei die Bohrvorrichtung 6 von der Schubvorrichtung 5 über die Rohrleitung 8 mit der für den Bohrvorgang erforderlichen Andruckkraft beaufschlagt wird. Die Vermessung der Position der Bohrvorrichtung 6 und die Steuerung desselben entlang der vorgegebenen Bohrlinie 7 erfolgen ebenfalls gemäß den gängigen Techniken des gesteuerten Rohrvortriebs (Fig. 3b).

Der Bohrvorgang entlang der Bohrlinie 7 wird solange fortgesetzt, bis die Bohrvorrichtung 6 den Zielpunkt 3 am Gewässerboden 10 erreicht hat (Fig. 3c).

Nun werden in einem abschließenden Arbeitsschritt die Bohrvorrichtung 6 von der Rohrleitung 8 entfernt und die Schubvorrichtung 5 demontiert und entfernt. Falls erforderlich wird die Rohrleitung 8 im Bereich der Startbaugrube 2 eingekürzt (Fig. 3d).

### Beispiel 3

Im dritten Beispiel (siehe Fig. 4) sind die wesentlichen maschinentechnischen Komponenten des erfindungsgemäßen Verfahrens dargestellt, wo in einer Startbaugrube 2 zunächst die aus einzelnen Modulen 13 bestehende Bohrvorrichtung 6 auf einem Führungsrahmen 22 montiert wird. Am vorderen Modul befindet sich ein Schneidrad 14 als Schneidwerkzeug mit Hochdruckdüsen und am hinteren Modul ein Schneidring 16, welcher zentrisch um ein Verbindungsmodul 15 angeordnet ist.

Am freien Ende des Verbindungsmoduls 15 wird anschließend die vorgefertigte und auf Rollenböcken 21 gelagerte Rohrleitung 8 zug- und druckfest angebracht. Nahe der Startbaugrube 2 befindet sich die Schubvorrichtung 5, die die für den Bohr- und Verlegevorgang erforderlichen Kräfte aufnimmt und ins Erdreich ableitet.

Die Versorgung und Steuerung der Bohrvorrichtung erfolgt über die Energie- und Steuerkabel 19, die Speiseleitung 18 (für die Zuleitung frischer Bohrspülung zum Schneidrad) sowie die Förderleitung 17 (zum Transport der mit Bohrklein beladenen Bohrspülung aus dem Bohrloch heraus). Alle diese Steuer- und Versorgungsleitungen bzw. -kabel verlaufen innerhalb der Rohrleitung 8 und werden aus der Rohrleitung 8 nach Erreichen des Zielpunkts 3 entfernt.

Außerhalb der Rohrleitung 8 werden die Energie- und Steuerkabel zum Steuerstand mit Energieversorgung 23 geführt. Die Speiseleitung 18 verbindet die Bohrspülungsmischanlage mit Pumpe 24 mit der Bohrvorrichtung 6 und leitet frische Bohrspülung zu, während die Förderleitung in der Bohrspülungsaufbereitungsanlage 26 endet. Dort wird die Bohrspülung vom Bohrklein gereinigt und über eine Verbindungsleitung 25 kann die nunmehr frische Bohrspülung wiederum der Bohrspülungsmischanlage mit Pumpe 24 zugeleitet werden (Bohrspülungskreislauf). Über Öffnungen, die am Verbindungsmodul 15 vorgesehen sind, wird frische Bohrspülung in den Ringraum zwischen Rohrleitung und Bohrloch gefüllt. Alternative kann auch Bohrspülung mit Bohrklein im Ringraum zurück zur Bohrspülungsaufbereitung geführt werden.

### Bezugszeichenliste:

- 1: Startpunkt
- 2: Startbaugrube
- 3: Zielpunkt
- 4: Zielbaugrube
- 5: Schubvorrichtung
- 6: Bohrvorrichtung
- 7: Bohrlinie
- 8: Rohrleitung
- 9: Hindernis
- 10: Gewässerboden
- 11: Bohrlochwand
- 12: Bohrloch
- 13: Modul
- 14: Schneidrad
- 15: Verbindungsmodul
- 16: Schneidring
- 17: Förderleitung
- 18: Speiseleitung
- 19: Energie- und Steuerkabel
- 20: Widerlager
- 21: Rollenböcke
- 22: Führungsrahmen
- 23: Steuerstand mit Energieversorgung
- 24: Bohrspülungsmischanlage mit Pumpe
- 25: Verbindungsleitung
- 26: Bohrspülungsaufbereitungsanlage

## Patentansprüche

1. Verfahren zum grabenlosen Verlegen von Rohren aufweisend die folgenden Schritte:
Ausführen von Arbeiten zur Erstellung eines Bohrlochs entlang einer vorgegebenen Bohrlinie (7) und eine Verlegung einer in einem Stück vorbereiteten Rohrleitung (8) in einem Arbeitsschritt, wobei über die Rohrleitung (8) die für das Bohren und Verlegen erforderlichen Kräfte auf die Bohrvorrichtung (6) übertragen werden,
Verbinden des vorderen Endes der Rohrleitung (8) mit einer steuerbaren Bohrvorrichtung (6),
Ausüben von Kräften von außen auf die Rohrleitung (8) durch Kraftschluss und/oder Reibung durch eine Schubvorrichtung (5), wodurch die Rohrleitung (8) vom Startpunkt (1) zum Zielpunkt (3) geschoben wird,
Entnehmen des während des Bohrvorgangs von der Bohrvorrichtung (6) gelösten Bohrkleins und hydraulisches Abfördern aus dem Bohrloch, (8),
Füllen des während des Verlegevorgangs entstehenden Ringraums zwischen Rohrleitung (8) und Bohrlochwand (11) kontinuierlich mit einer Flüssigkeit.

2. Verfahren nach Anspruch 1, **dadurch gekennzeichnet, dass** die Rohleitung einen Außendurchmesser von mindestens 400 mm aufweist.

3. Verfahren nach Anspruch 1 oder 2, **dadurch gekennzeichnet, dass** der Bohr- und der Verlegevorgang der Rohrleitung (8) gleichzeitig und im Wesentlichen kontinuierlich durchgeführt werden.

4. Verfahren nach einem der Ansprüche 1 bis 3, **dadurch gekennzeichnet, dass** es sich bei der Rohrleitung (8) um eine Produktrohrleitung handelt.

5. Verfahren nach Anspruch 4, **dadurch gekennzeichnet, dass** die Rohrleitung (8) vor dem Einbringen qualitätsgeprüft und/oder druckgeprüft wird.

6. Verfahren nach einem der Ansprüche 1 bis 5, **dadurch gekennzeichnet, dass** der Außendurchmesser der Bohrvorrichtung (6) größer als derjenige der Rohrleitung (8) ist.

7. Verfahren nach einem der Ansprüche 1 bis 5, **dadurch gekennzeichnet, dass** die Rohrleitung (8) im Fall von Schwierigkeiten während des Bohr- und Verlegevorgangs zurückgezogen wird.

8. Verfahren nach Anspruch 7, **dadurch gekennzeichnet, dass** mit dem Zurückziehen der Rohrleitung (8) ein an der Bohrvorrichtung (6) angeordneter Schneidring (16) aktiviert wird.

9. Bohrvorrichtung für ein grabenloses Verlegen von Rohren zur Verwendung für ein Verfahren nach einem der Ansprüche 1 bis 8, wobei die Bohrvorrichtung (6) steuerbar ist, die Bohrvorrichtung (6) an ihrer vorderen Stirnfläche mit einem Bohrkopf mit einem Schneidwerkzeug (14) versehen ist, die Bohrvorrichtung (6) an ihrer hinteren Stirnfläche ein Verbindungsmodul (15) zur Verbindung mit einer Rohrleitung (8) aufweist, und die hintere Stirnfläche der Bohrvorrichtung (6) mit einen Schneidring (16) versehen ist, wobei der Antrieb des Schneidwerkzeugs (14) und/oder des Schneidrings (16) durch mindestens einen Vor-Ort-Antrieb erfolgt.

10. Bohrvorrichtung nach Anspruch 9, **dadurch gekennzeichnet, dass** der Außendurchmesser des Schneidring (16) geringfügig kleiner als derjenige des Bohrkopfes ist und dessen Innendurchmesser geringfügig größer als derjenige des Verbindungsmoduls (15) ist.

11. Bohrvorrichtung nach Anspruch 9 oder 10, **dadurch gekennzeichnet, dass** die steuerbare Bohrvorrichtung aus mindestens zwei, über mindestens jeweils drei Steuerzylinder gelenkig miteinander verbundenen Modulen (13) aufgebaut ist.

12. Bohrvorrichtung nach einem der Ansprüche 9 bis 11, **dadurch gekennzeichnet, dass** im ersten Modul (13) der Bohrvorrichtung (6) ein Brecher integriert ist.

13. Bohrvorrichtung nach einem der Ansprüche 9 bis 12, **dadurch gekennzeichnet, dass** am Schneidwerkzeug (14) der Bohrvorrichtung (6) Hochdruckdüsen angebracht sind, aus denen die Bohrspülung unter hohem Druck heraus gepumpt wird, und/oder dass das Schneidwerkzeug (14) und der Schneidring (16) separat antreibbar sind.

14. Bohrvorrichtung nach einem der Ansprüche 9 bis 13, **dadurch gekennzeichnet, dass** an dem Verbindungsmodul (15) Öffnungen angebracht sind, aus denen der beim Bohrvorgang entstehende Ringraum zwischen Bohrlochwand (11) und Rohrleitung (8) mit Bohrspülung aufgefüllt wird.

15. Bohrvorrichtung nach einem der Ansprüche 9 bis 14, **dadurch gekennzeichnet, dass** am Schneidring (16) der Bohrvorrichtung (6) Hochdruckdüsen angebracht sind, aus denen die Bohrspülung unter hohem Druck heraus gepumpt wird, bevorzugt beim Zurückziehen.

## Claims

1. Method for the trenchless laying of pipes comprising the following steps:
carrying out work to produce a borehole along a predetermined boring line (7) and laying a pipeline (8) prepared in one piece in one work step, wherein the forces required for the boring and laying are transmitted to the boring device (6) via the pipeline (8),
connecting the front end of the pipeline (8) to a steerable boring device (6),
exerting forces from outside onto the pipeline (8) by force engagement and/or friction by means of a pushing device (5), whereby the pipeline (8) is pushed from the starting point (1) to the target point (3),
removing the cuttings released by the boring device (6) during the boring operation and conveying them hydraulically out of the borehole,
filling the annular space between the pipeline (8) and borehole wall (11) produced during the laying operation continuously with a liquid.

2. Method according to Claim 1, **characterized in that** the pipeline has an outside diameter of at least 400 mm.

3. Method according to Claim 1 or 2, **characterized in that** the boring and the laying operation of the pipeline (8) are carried out simultaneously and substantially continuously.

4. Method according to one of Claims 1 to 3, **characterized in that** the pipeline (8) is a product pipeline.

5. Method according to Claim 4, **characterized in that** the pipeline (8) is quality-tested and/or pressure-tested prior to insertion.

6. Method according to one of Claims 1 to 5, **characterized in that** the outside diameter of the boring device (6) is larger than that of the pipeline (8).

7. Method according to one of Claims 1 to 5, **characterized in that** the pipeline (8) is withdrawn in the event of difficulties during the boring and laying operation.

8. Method according to Claim 7, **characterized in that** a cutting ring (16) arranged on the boring device (6) is activated with the withdrawal of the pipeline (8).

9. Boring device for a trenchless laying of pipes for use for a method according to one of Claims 1 to 8, wherein the boring device (6) is steerable, the boring device (6) is provided at its front end face with a boring head with a cutting tool (14), the boring device (6) has at its rear end face a connecting module (15) for connecting to a pipeline (8), and the rear end face of the boring device (6) is provided with a cutting ring (16), wherein the cutting tool (14) and/or the cutting ring (16) are driven by at least one in situ drive.

10. Boring device according to Claim 9, **characterized in that** the outside diameter of the cutting ring (16) is slightly smaller than that of the boring head and its inside diameter is slightly larger than that of the connecting module (15).

11. Boring device according to Claim 9 or 10, **characterized in that** the steerable boring device is composed of at least two modules (13) which are connected in an articulated manner to one another via at least three respective steering cylinders.

12. Boring device according to one of Claims 9 to 11, **characterized in that** a crusher is integrated in the first module (13) of the boring device (6).

13. Boring device according to one of Claims 9 to 12, **characterized in that** high-pressure nozzles from which the boring fluid is pumped out under high pressure are mounted on the cutting tool (14) of the boring device (6), and/or **in that** the cutting tool (14) and the cutting ring (16) can be driven separately.

14. Boring device according to one of Claims 9 to 13, **characterized in that** openings are made on the connecting module (15), from which openings the annular space produced during the boring operation between the borehole (11) and pipeline (8) is filled with boring fluid.

15. Boring device according to one of Claims 9 to 14, **characterized in that** high-pressure nozzles from which the boring fluid is pumped out under high pressure, preferably during withdrawal, are mounted on the cutting ring (16) of the boring device (6).

## Revendications

1. Procédé de pose de conduites sans tranchées, présentant les étapes suivantes :
réalisation de travaux pour créer un trou de forage le long d'une ligne de forage prédéfinie (7) et pose d'une conduite tubulaire (8) préparée d'une seule pièce dans une étape de travail, les forces nécessaires pour le forage et la pose étant transmises par le biais de la conduite tubulaire (8) au dispositif de forage (6),
connexion de l'extrémité avant de la conduite tubulaire (8) au dispositif de forage commandable (6),
application de forces depuis l'extérieur sur la conduite tubulaire (8) par engagement par force et/ou par friction au moyen d'un dispositif de poussée (5), de sorte que la conduite tubulaire (8) soit poussée depuis le point de départ (1) jusqu'au point d'arrivée (3),
enlèvement des débris de forage détachés lors de l'opération de forage par le dispositif de forage (6) et évacuation hydraulique hors du trou de forage (8),
remplissage de l'espace annulaire produit pendant l'opération de pose entre la conduite tubulaire (8) et la paroi du trou de forage (11) de manière continue avec un liquide.

2. Procédé selon la revendication 1, **caractérisé en ce que** la conduite tubulaire présente un diamètre extérieur d'au moins 400 mm.

3. Procédé selon la revendication 1 ou 2, **caractérisé en ce que** l'opération de forage et de pose de la conduite tubulaire (8) sont effectuées simultanément et essentiellement en continu.

4. Procédé selon l'une quelconque des revendications 1 à 3, **caractérisé en ce que** la conduite tubulaire (8) est une conduite tubulaire de produit.

5. Procédé selon la revendication 4, **caractérisé en ce que** la conduite tubulaire (8) subit un contrôle de qualité et/ou de pression avant l'installation.

6. Procédé selon l'une quelconque des revendications 1 à 5, **caractérisé en ce que** le diamètre extérieur du dispositif de forage (6) est supérieur à celui de la conduite tubulaire (8).

7. Procédé selon l'une quelconque des revendications 1 à 5, **caractérisé en ce que** la conduite tubulaire (8), dans le cas de difficultés pendant l'opération de forage et de pose, est retirée.

8. Procédé selon la revendication 7, **caractérisé en ce que** le retrait de la conduite tubulaire (8) active une bague de coupe (16) disposée sur le dispositif de forage (6).

9. Dispositif de forage pour poser des conduites sans tranchées, destiné à l'utilisation pour un procédé selon l'une quelconque des revendications 1 à 8, dans lequel le dispositif de forage (6) peut être commandé, le dispositif de forage (6) est pourvu sur sa surface frontale avant d'une tête de forage avec un outil de coupe (14), le dispositif de forage (6) présente, sur sa surface frontale arrière un module de connexion (15) pour la connexion à une conduite tubulaire (8), et la surface frontale arrière du dispositif de forage (6) est pourvue d'une bague de coupe (16), l'entraînement de l'outil de coupe (14) et/ou de la bague de coupe (16) s'effectuant par au moins un entraînement sur place.

10. Dispositif de forage selon la revendication 9, **caractérisé en ce que** le diamètre extérieur de la bague de coupe (16) est légèrement plus petit que le diamètre de la tête de forage et son diamètre intérieur est légèrement plus grand que celui du module de connexion (15).

11. Dispositif de forage selon la revendication 9 ou 10, **caractérisé en ce que** le dispositif de forage commandable se compose d'au moins deux modules (13) connectés de manière articulée l'un à l'autre par le biais d'au moins à chaque fois trois cylindres de commande.

12. Dispositif de forage selon l'une quelconque des revendications 9 à 11, **caractérisé en ce qu'**un concasseur est intégré dans le premier module (13) du dispositif de forage (6).

13. Dispositif de forage selon l'une quelconque des revendications 9 à 12, **caractérisé en ce que** l'on monte des buses haute pression sur l'outil de coupe (14) du dispositif de forage (6), à partir desquelles l'écoulement du forage est pompé à haute pression, et/ou **en ce que** l'outil de coupe (14) et la bague de coupe (16) peuvent être entraînés séparément.

14. Dispositif de forage selon l'une quelconque des revendications 9 à 13, **caractérisé en ce que** des ouvertures sont pratiquées sur le module de connexion (15), à partir desquelles l'espace annulaire formé lors de l'opération de forage entre la paroi du trou de forage (11) et la conduite tubulaire (8) peut être rempli de l'écoulement du forage.

15. Dispositif de forage selon l'une quelconque des revendications 9 à 14, **caractérisé en ce que** des buses haute pression sont montées sur la bague de coupe (16) du dispositif de forage (6), à partir desquelles l'écoulement de forage est pompé à haute pression, de préférence lors du retrait.
